# EUROPÄISCHE PATENTSCHRIFT

(11) **EP 0 443 052 B1**
(45) Veröffentlichungstag und Bekanntmachung des Hinweises auf die Patenterteilung: **01.06.1994**
(21) Anmeldenummer: 90103173.2
(22) Anmeldetag: 19.02.1990
(51) Int. Cl.: E01F 13/00, E05F 15/12

(54) **Schranken-Absperranordnung für Parkflächen**
Barrier arrangement for individual spaces of a car park
Dispositif barrière pour des emplacements dans un parking

(43) Veröffentlichungstag der Anmeldung: 28.08.1991
(73) Patentinhaber: Berner, Kurt, 72108 Rottenburg (DE)
(72) Erfinder: Berner, Kurt, 72108 Rottenburg (DE)
(74) Vertreter: Vogeser, Werner, Dipl.-Ing.

(56) Entgegenhaltungen:
- EP-A- 0 274 352
- WO-A-86/03531
- DE-A- 1 459 178
- DE-B- 1 023 789
- DE-B- 1 053 023
- DE-B- 1 102 797
- DE-B- 1 113 238
- DE-C- 871 315
- FR-A- 1 448 649
- FR-A- 1 473 269
- US-A- 3 968 596
- US-A- 4 457 105
- US-A- 4 658 543
- US-A- 4 735 018
- US-A- 4 811 516

## Beschreibung

Nicht nur in den Ballungszentren wird Parkraum für Kraftfahrzeuge immer knapper. Einzelne Parkplätze oder auch ganze Parkflächen werden deshalb immer häufiger von unbefugten Personen benutzt.

Um dies zu verhindern, sind unterschiedliche Absperranordnungen bekannt. Allgemein sind Schranken-Absperranordnungen bekannt, die die Zufahrten zu größeren Parkbereichen und Parkplätzen sperren. Solche Absperranordnungen für ganze Bereiche sind jedoch nur dort einsetzbar, wo ein bestimmter Bereich insgesamt für Unberechtigte abgesperrt werden kann.

Häufig besteht jedoch auch das Bedürfnis, innerhalb eines größeren Parkplatzes einige einzelne Parkplätze für jeweils einen oder wenige speziell Berechtigte freizuhalten. Für diesen Zweck sind umklappbare Absperrpfosten bekannt, welche etwa in der Mitte der Zufahrtsseite des einzelnen Stellplatzes montiert sind.

Diese Absperrpfosten können nur vom Berechtigten - je nach Bauform entweder manuell oder mittels Fernbedienung - umgelegt und zwecks Einfahrt in den Stellplatz überfahren werden. Diese Absperrpfosten werden jedoch in der Mitte der Einfahrtsbreite der einzelnen Stellplätze montiert und es verbleibt zwischen den einzelnen Absperrpfosten wieder eine volle Durchfahrtsbreite, so daß bei Nichtbenutzung mehrerer Stellflächen nebeneinander ein Unberechtigter dazwischen einfahren kann. Weiterhin muß eine Mindesthöhe als Bodenfreiheit zum Überfahren des entsprechenden Fahrzeuges vorhanden sein muß. Dies führt häufig zu Beschädigungen an Spoilern oder anderen Einzelteilen der Unterseite eines Fahrzeuges.

Die fernbetätigte Variante solcher Absperrpfosten enthält aufgrund des Gelenkes im Fußpunkt des Pfostens über die ganze Bauhöhe des Pfostens mechanische Bauteile, z.B. Hebel oder Wellen und bei einem Anfahren schnell zu teueren Beschädigungen dieser Mechanik.

Weiter zeigt die FR-A-1448649 eine senkrecht öffnende Schranke für Parkplätze und deren spezielle Anordnung jeweils auf der gleichen Ecke der Einfahrtsseite jedes Stellplatzes, so daß auch hier der Pfosten der nächsten Schranke als zusätzliches Sicherungselement dient, um ein Umfahren der benachbarten Schranke zu verhindern. Die Schrankenauslösung und -sicherung erfolgt jedoch ausschließlich mechanisch.

Die US-A-4658543 zeigt als nächstreichende Schrift (siche Oberbegriff des Anspruchs 1) eine nach oben öffnende Schranke, deren Oberzug mit einem parallellaufenden Unterzug gekoppelt ist.

Zwar ist nicht der Einsatz dieser Schranke zur Sperrung einzelner Stellplätze auf einem Parkgelände beschrieben, jedoch wird hier eine nach oben öffnende Schranke elektrisch betrieben und mittels Solarzellen energieversorgt, die zusätzlich fernsteuerbar ist, wobei Antriebseinheit und Akkumulatoren im senkrechten Pfosten der Schranke angeordnet sind.

Dagegen ist nichts über die Anordnung der Solarzellen sowie der Betätigungseinrichtung ausgesagt oder dargestellt.

Es ist daher die Aufgabe der vorliegenden Erfindung, eine Absperranordnung für einzelne Stellflächen des Parkplatzes zu schaffen, die diese Nachteile des Standes der Technik vermeidet und insbesondere nur einen geringen Aufwand hinsichtlich Wartung und Montage erfordert, und dennoch zuverlässig unberechtigte Benutzer von dem Stellplatz fernhält.

Diese Aufgabe wird durch die kennzeichnenden Merkmale des Anspruchs 1 gelöst. Werden auf diese Weise mehrere einzelne, nebeneinander liegende Stellplätze abgesperrt, so kann auch bei mehreren nebeneinander unbenutzten Stellplätzen kein Unbefugter zwischen die einzelnen Schranken einfahren, da der Schrankenarm ausreichend lang dimensioniert ist, so daß der verbleibende freie Durchlaß zwischen dem freien Ende des Schrankenarmes und dem Pfosten der nächsten Schranke nicht zur Durchfahrt eines Kraftfahrzeuges ausreicht.

Gerade der Schrankenarm ist dafür prädestiniert, Solarzellen zu tragen, die Strom erzeugen, welcher in Akkumulatoren gespeichert wird, um die elektrische Antriebseinheit zum Bewegen des Schrankenarms mit Energie zu versorgen. Antriebseinheit und Akkumulatoren befinden sich im Inneren des Pfostens. Dabei ist die Antriebseinheit, die einen Niedervolt-Gleichstrommotor enthält, am oberen Ende des Pfostens, in der Nähe der den Pfosten durchlaufenden Achse angeordnet, mittels der der Schrankenarm im oberen Bereich des Pfostens gelagert ist. Diese Antriebseinheit umfaßt auch einen Funkempfänger, der mittels eines Handsenders, welchen der Berechtigte bei sich führt, angesteuert wird, um die Antriebseinheit zu aktivieren und den Schrankenarm wahlweise zu öffnen oder zu schließen.

Die Antriebseinheit umfaßt ferner eine entsprechende Sensorik und Steuerung, um bei Bewegung des Schrankenarmes selbst bei sehr geringen Widerständen, hervorgerufen durch Gegenstände oder Personen im Bewegungsbereich des Schrankenarmes, die vollzogene Bewegung rückwärts zu vollziehen, um Verletzungen oder Beschädigungen zu vermeiden.

Ein weiterer Vorteil der Absperrung in Form einer Schranke liegt darin, daß der Pfosten vor allem in den höherliegenden Bereichen wichtige Teile wie Akkumulatoren und Antriebseinheit enthält, diese jedoch nicht unmittelbar am Fußpunkt des Pfostens liegen müssen. Zur Montage der Schranke ist es ausreichend, den Pfosten mit dem Untergrund zu verschrauben. Um eine hohe Standfestigkeit des Pfostens zu gewährleisten, wird hierfür meist eine Montageplatte verwendet werden, die größer ist als die Grundfläche des Pfostens.

Unabhängig davon ist im unteren Bereich des Pfostens, möglichst in der Nähe der Verschraubung mit dem Boden, eine Sollbruchstelle vorgesehen, so daß bei Querkräften auf den Pfosten, die meist nicht unmittelbar über dem Boden, sondern in Höhe der Stoßstange eines Kraftfahrzeuges auftreten, der Pfosten als Ganzes, möglichst ohne selbst beschädigt zu werden, von der Verschraubung gegenüber dem Untergrund abreißt.

Während der Pfosten selbst sowie die Bodenplatte meist aus Stahlblech bestehen werden, könnte eine solche Sollbruchstelle aus einem ringförmigen Bereich aus entsprechend schwach dimensioniertem Kunststoff gefertigt sein. Die Sollbruchstelle kann zusätzlich auch elastisch ausgebildet sein, so daß vor dem endgültigen Abreißen des Pfostens von der Bodenplatte sogar noch ein Auslenken des Pfostens um einen gewissen Winkelbetrag ohne Beschädigung möglich ist, und der Pfosten nach Entfernen der Belastung wieder in seine ursprüngliche Lage zurückkehrt.

Wird der Pfosten dennoch an der Sollbruchstelle von der Bodenplatte gelöst, so sind die darin enthaltenen Bauteile wie Akkumulatoren und Antriebseinheit unbeschädigt und ggf. auch der aus Stahlblech bestehende Pfosten selbst. Dadurch gestaltet sich eine Reparatur durch Austausch der Sollbruchstelle oder auch der Umhüllung des Pfostens relativ einfach. Der Zeitaufwand und damit die Reparaturkosten bleiben gering. Da im Gegensatz zur umklappbaren Absperrpfosten eine schrankenförmige Absperrung nicht vom Kraftfahrzeug überfahren werden muß, sind der Dimensionierung, vor allem des Pfostens, keine allzu engen Grenzen gesetzt und es können rein prinzipiell bereits keine Beschädigungen an der Unterseite des Kraftfahrzeuges vorkommen. Es sind darüberhinaus auch bei der Montage der Schranke keine Aushubarbeiten zwecks Versenken bestimmter Bauteile im Boden vorzunehmen, so daß auch die Montage einer solchen Absperranordnung nur einen geringen Aufwand erfordert.

Die Stromversorgung über Solarzellen ist so dimensioniert, daß bereits vier Stunden trübes, einfallendes Licht ausreichen, um mehrmaliges Öffnen und Schließen des Schrankenarmes bewirken zu können. Da die durch die Solarzellen gelieferte Energie beschränkt ist, muß die zum Öffnen und Schließen des Schrankenarmes benötigte Kraft minimiert werden. Dies geschieht durch möglichst leichte und dennoch ausreichend stabile Ausbildung des Schrankenarmes und Beschränkung der Länge des Schrankenarmes auf die unbedingt notwendige Länge, um durch Reduzierung des Hebelarmes das benötigte Drehmoment gering zu halten.

Da für eine optimale Stromproduktion der Solarzellen jede Verschmutzung deren Oberfläche hinderlich ist, ist die geschlossene Stellung des Schrankenarmes so justiert, daß diese um einige Grad von der Waagerechten, die senkrecht zzu Achse des Schrankenarmes verläuft, abweicht. Dies ist besonders dann notwendig, wenn die Solarzellen in der waagerechten Oberfläche des Schrankenarmes montiert sind, da dies beispielsweise das Ablaufen des anfallenden Regenwassers etc. bewirkt. Wenn die Solarzellen sich in der waagerechten Oberfläche des Schrankenarmes befinden, ist in aller Regel ein 1,20 bis 1,50 m langer Schrankenarm völlig ausreichend, dessen waagerechte Oberfläche etwa 15 cm breit ist. Die dadurch vorhandene Fläche für die Solarzellen sichert die ausreichende Energieversorgung eines beispielsweise mit 24 Volt arbeitenden Gleichstrommotors in der Antriebseinheit. Vorzugsweise sind die Solarzellen gegenüber den seitlichen Oberkanten des Schrankenarmes etwas versenkt, um einerseits Beschädigungen von oben möglichst durch die vorstehenden Seitenkanten des Schrankenarmes abzuhalten und andererseits auch durch Überlappen in den Seitenbereich der Solarzellenfläche hinein deren Demontage und Diebstahl zu erschweren.

Die elektrische Antriebseinheit ist ferner mechanisch - beispielsweise mittels eines Schlüsselschalters - von der anzutreibenden Achse des Schrankenarmes entkoppelbar, um bei Energiemangel die Schranke auch manuell öffnen zu können. Da auch hierfür ein Zugangshilfsmittel, wie etwa ein Schlüssel für den Schlüsselschalter, erforderlich ist, kann auch bei fehlender Energie der Stellplatz nicht von Unberechtigten besetzt werden.

Wenn die Solarzellen in der annähernd waagerechten Oberfläche des Schrankenarmes untergebracht werden sollen, so wird der Schrankenarm selbst vorzugsweise aus zwei parallellaufenden, im wesentlichen senkrecht stehenden Blechprofilen bestehen, die auf gegenüberliegenden Seiten des Pfostens entlanglaufen und durch eine Achse, die sich vom einen zum anderen Blechprofil durch den Pfosten hindurch erstreckt, in dessen oberen Bereich gelagert ist. Je nach gewünschter Breite der Oberfläche des Schrankenarmes verlaufen die Blechprofile parallel im Abstand in etwa der Breite des Pfostens zueinander oder nähern sich durch entsprechende Kröpfung etwas mehr aneinander an.

Bei den Blechprofilen handelt es sich vorzugsweise um U-Profile. Sind deren freie Schenkel nach außen gerichtet, so werden vorzugsweise schalenförmige Abdeckungen aus Kunststoff auf deren Außenseiten aufgesteckt, die geringfügig über den Rand der Solarzellen zur Mitte vorstehen, welche sich zwischen den beiden U-Profilen befinden. Diese sind durch ein weiteres U-Profil oder einen ähnlichen Abstandshalter im gewünschten Abstand zueinander gehalten, so daß die Solarzellen selbst keine mechanisch tragende Funktion im Schrankenarm zu erfüllen haben, um Torsionen und andere Belastungen dieser Solarzellen möglichst auszuschließen.

Je nach Einsatzort der Schranke kann auch vorgesehen werden, die Solarzellen nicht im wesentlichen waagerecht, sondern im Winkel zu den senkrechten Flächen des Schrankenarmes zu montieren, um einen besseren Einfallswinkel der auftreffenden Lichtstrahlen und damit eine höhere Energieausbeute der Solarzellen zu gewährleisten. Auch in diesem Fall sollte gewährleistet werden sein, daß auch die überstehende Kante der Solarzellen nicht über die Blechteile des Schrankenarmes vorstehen.

Wenn die beschriebenen Abdeckkappen aus Kunststoff auf den Außenseiten des Schrankenarmes verwendet werden, so können auf deren Innenseiten Halterungen zum Anbringen eines Antennenstabes verwendet werden, welcher zum Empfang der Funksignale des Handsenders dient. Dies hat den Vorteil, daß sich zwischen dem Handsender und dem auf der Innenseite der Kunststoffabdeckung befindlichen Antennenstab keine abschirmenden Metallteile mehr befinden, so daß ein guter Empfang des Funksignales gewährleistet ist, ohne daß der Antennenstab freistehend hervorragt und für Beschädigungen und Diebstahl anfällig ist.

Neben den bisher verwendeten, mehrere mm dicken, unflexiblen Solarzellenfeldern sind in jüngster Zeit auch folienförmige Solarzellen auf dem Markt. Dies ermöglicht mehr Freiheiten bei der Gestaltung des Querschnittes des Schrankenarmes. Beispielsweise kann dieser im Inneren aus wenigstens einem Blechprofil bestehen, über welches eine Kunststoffabdeckung geschoben ist, welche nicht im wesentlichen senkrecht stehende, wenn auch gebogene Seitenflächen aufweist, sondern schräg stehende Seitenflächen. Auf die Außenflächen dieser Kunststoffabdeckungen können dabei die folienförmigen Solarzellen aufgebracht und verklebt werden. Ein Entfernen von der Kunststoffabdeckung führt zur Zerstörung der Solarzellen, so daß lediglich die Verbindung der Kunststoffschale mit den tragenden Blechprofilen ausreichend fest und sicher gestaltet werden muß.

Beispielhafte Ausführungsformen der Erfindung sind im folgenden anhand der Figuren näher erläutert. Es zeigt:
- Fig. 1: eine Aufsicht auf mehrere mit der erfindungsgemäßen Absperranordnung ausgerüstete Stellplätze einer Parkfläche,
- Fig. 2: eine perspektivische Gesamtansicht einer erfindungsgemäßen Schranke,
- Fig. 3: eine Querschnittsdarstellung eines Schrankenarmes mit waagerecht liegenden Solarzellen,
- Fig. 4: eine Querschnittsdarstellung eines Schrankenarmes mit schräg stehenden Solarzellen,
- Fig. 5: eine andere Querschnittsform des Schrankenarmes, und
- Fig. 6: einen Querschnitt durch einen Schrankenarm, bei dem folienförmige Solarzellen verwendet wurden.

Fig. 1 zeigt die Montage der erfindungsgemäßen Schranken-Absperranordnung innerhalb der einzelnen Stellplätze, die abgesperrt werden sollen. Der Pfosten der Schranke befindet sich jeweils auf der gleichen Seite der für die Einfahrt in den Stellplatz vorgesehenen Kante. In der Richtung, in die das freie Ende des geschlossenen Schrankenarmes weist, muß selbstverständlich beim nächsten Stellplatz wiederum ein Pfosten stehen, um durch den geschlossenen Schrankenarm wirksam das Einfahren unberechtigter Fahrzeuge zu verhindern. In der Regel wird dieser Pfosten der den nächsten Stellplatz sperrenden Schranke sein, sofern sich dann jedoch unversperrte Stellplätze anschließen, kann dies auch ein normaler, fest montierter Pfosten ohne Schrankenarm sein.

In Fig. 1 ist bei den mittleren Stellplätzen eine Bauform des Schrankenarmes 3 dargestellt, die aus zwei geraden, parallel zueinander im Abstand der Breite des Pfostens 2 verlaufenden Profilen besteht, zwischen denen die Solarzellen 4 montiert sind. Im Bereich des Pfostens 2 sind die beiden Profile über eine durchgehende Achse 14 miteinander verbunden, welche durch den Pfosten 2 hindurch verläuft und in diesem gelagert ist. Bei den beiden Profilen wird es sich in aller Regel um Blechprofile handeln.

Ist jedoch zwischen diesen Blechprofilen 12 für die Solarzellen 4 nur ein geringerer Abstand als die Breite des Pfostens 2 notwendig, so können diesen Blechprofile 12 zwischen dem Pfosten 2 und den Solarzellen 4 gekröpft sein, um in einem geringeren Abstand parallel zueinander weiterzuverlaufen, wie im linken Stellplatz der Fig. 1 dargestellt.

Fig. 2 zeigt eine perspektivische Ansicht einer der Schranken 1 der Fig. 1, bestehend aus dem Pfosten 2 und dem Schrankenarm 3, welcher mittels einer Achse 14 im oberen Teil des Pfostens 2 drehbar gelagert ist, so daß er von einer annähernd senkrechten, geöffneten in eine annähernd waagerechte, geschlossene Stellung und umgekehrt verschwenkt werden kann. In der geschlossenen Stellung ist der Schrankenarm 3 nicht waagerecht, sondern weicht hiervon um einen Winkel 11 ab, um eine selbsttätige Reinigung der in der Oberfläche des Schrankenarmes 3 installierten Solarzellen 4 durch Abfließen und nicht Verdunsten des auftreffenden Regenwassers zu gewährleisten. Der Pfosten 2 ist hohl und aus Stahlblech oder ähnlichem Material hergestellt. Auf einer der senkrechten Seiten ist der Pfosten 2 durch Öffnen einer Klappe 9, die durch einen Klappenschloß 17 gesichert ist, im Inneren zugänglich.

Im Inneren des Pfostens 2 befindet sich im oberen Bereich, also in der Nähe der Achse 14, die zum Bewegen des Schrankenarmes 3 angetrieben werden muß, die Antriebseinheit 5, die einen Elektromotor 18, ggf. mit entsprechendem Getriebe, umfaßt, sowie eine Steuerung einschl. entsprechender Sensoren, die die Bewegungen des Schrankenarmes sofort beenden und wenigstens teilweise rückgängig machen, wenn der Bewegung des Schrankenarmes 3 irgendwelche Widerstände entgegengesetzt werden. Diese Antriebseinheit 5 ist mit Akkumulatoren 6 verbunden, die sich unterhalb der Antriebseinheit im Pfosten 2 befinden und mit dieser über elektrische Leitungen verbunden sind.

Für die Fernbetätigung mittels eines Handsenders ist im Pfosten 2 ein nicht dargestellter Funkempfänger untergebracht.

Für den Fall, daß wegen einer Störung die Energieversorgung den automatischen Betrieb der Schranke 1 nicht möglich ist, kann mittels eines Schlüsselschalters 10 die Antriebseinheit vom Schrankenarm abgekoppelt werden, so daß dieser auch manuell bewegt werden kann. Da der Schlüssel für den Schlüsselschalter 10 ebenso wie der Handsender nur im Besitz der berechtigten Person ist, kann die Schranke 1 auch nicht manuell von einem Unberechtigten geöffnet werden. Der Pfosten 2 ist über die Bodenplatte 16 mit dem Untergrund fest verbunden, normalerweise verschraubt. Im unteren Bereich des Pfostens 2 ist eine Sollbruchstelle 15 vorgesehen, die bei auf den Pfosten einwirkenden Querkräften zunächst ein elastisches Nachgeben, und bei größerer Belastung ein Abreißen des gesamten Pfostens 2 von der Bodenplatte 16 bewirken. Dadurch wird jedoch der Pfosten 2 selbst und vor allem auch die im Innern angeordneten Bauteile normalerweise nicht beschädigt, so daß die Reparatur lediglich im Einsetzen einer neuen Sollbruchstelle 15 besteht. Bei dieser kann es sich etwa um einen aus Kunststoffmaterial bestehenden Rahmen handeln.

In Fig. 2 ist eine Ausführungsform mit nicht gekröpften, im Abstand der Breite des Pfostens 2 laufenden Blechprofilen 12 dargestellt, entsprechend der mittleren Darstellungen der Fig. 1.

Fig. 3 zeigt einen Querschnitt durch einen Schrankenarm 3, der im wesentlichen aus U-Profilen besteht:

Zwei U-Profile 19 sind mit senkrechte stehendem Mittelteil und nach außen ragenden freien Enden 22 im Abstand zueinander montiert, welcher durch ein weiteres U-Profil 23 als Abstandshalter gesichert ist. Dieses als Abstandshalter dienende U-Profil 23 befindet sich im oberen Bereich des Freiraumes zwischen den beiden U-Profilen 19 und dient als Auflagefläche für die mechanisch nicht belastbaren Solarzellen 4, die dadurch nicht über die Oberkanten der U-Profile 19 vorstehen, sondern geringfügig gegenüber diesen abgesenkt sind, was vor Beschädigungen schützt.

Die beiden U-Profile 19 sind weiterhin über eine Achse 14 miteinander verbunden, die an ihren Enden in Lagerböcken 25 gelagert ist, welche mit den Profilen 19 fest verbunden sind. Ebenso kann die Achse 14 drehfest mit den U-Profilen 19 verbunden sein, so daß zum Bewegen des Schrankenarmes 3 dann bereits das Drehen der Achse 14 im Pfosten 2 ausreicht.

Über die freien Enden 22 der U-Profile 19 sind schalenförmige Kunststoffabdeckungen 13 gesteckt, die vom einen freien Ende 22 zum anderen eines U-Profiles reichen und eine etwas gebogene Außenkontur aufweisen. Das obere freie Ende 26 der Kunststoffabdeckung 13 ragt über das U-Profil 19 etwas in den Zwischenraum zwischen die beiden U-Profile 19 hinein, was einen zusätzlichen Schutz und vor allem eine Diebstahlsicherung für die Solarzellen 4 darstellt.

Fig. 4 zeigt einen ähnlichen Aufbau wie die Fig. 3, jedoch sind hier die Solarzellen 4 schräg gestellt, um einen besseren Einfallswinkel der auftreffenden Lichtstrahlen zu gewährleisten. Da auch in diesem Fall die Solarzellen 4 nicht über die Oberkante der Profile 19 hervorstehen sollen, muß das die U-Profile 19 verbindende Profil 23 entsprechend niedriger montiert sein.

Fig. 3 zeigt weiterhin auf der Innenseite einer der Kunststoffabdeckungen 13 eine Halterung 21 zur Aufnahme eines Antennenstabes 20 für den Funkempfänger zum Ansteuern der Antriebseinheit 5. Die Halterung 21 besteht dabei in einer annähernd geschlossenen Öse mit kreisförmigem Innendurchmesser entsprechend dem Außendurchmesser des einzubringenden Antennenstabes 20, so daß bei wenigstens zwei solchen Halterungen über die Länge der Kunststoffabdeckung 13 ein einfaches Einschieben des Antennenstabes 20 in die Halterungen 21 möglich ist. Durch eine Montage des Antennenstabes an dieser Stelle ist gewährleistet, daß sich zwischen dem Handsender und dem Antennenstab keine abschirmenden Metallteile befinden.

Fig. 5 zeigt eine andere Querschnittsform des Schrankenarmes 3: Dabei sind die U-Profile 19 mit ihren freien Enden 22 gegeneinander gerichtet, so daß hierdurch eine nach außen hin geschlossene Kastenform entsteht, bei der auf Kunststoffabdeckungen 13 verzichtet werden kann. Die beiden U-Profile 19 werden dabei wenigstens durch Abstandshalter 27 relativ zueinander fixiert, der bzw. die zwischen den oberen freien Enden der U-Profile 19 angeordnet und mit diesen fest verbunden ist. Dieser Abstandshalter 27 dient gleichzeitig als Montagefläche für die Solarzellen 4. Dabei kann eine Schrägstellung der Solarzellen 4 dadurch erfolgen, daß zwischen dem einen freien Ende 22 des U-Profiles 19 und dem Abstandhalter 27 ein zusätzlicher Distanzblock 28 eingesetzt wird, so daß eine Schrägstellung des Abstandshalters 27 gegeben ist. Durch entsprechende Ausformung des Abstandshalters kann sichergestellt werden, daß die Solarzellen 4 unter die oberen freien Enden 22 der U-Profile 19 hineinragen und hierdurch vor DeMontage gesichert sind.

Fig. 6 zeigt den Querschnitt durch einen Schrankenarm 3, wie er bei Verwendung flexibler, folienförmiger Solarzellen 4 aussehen könnte. Die Stabilität und Torsionssteifigkeit des Schrankenarmes 3 wird durch zwei mit dem mittleren Bereich gegeneinander gerichtete und miteinander verbundene U-Profile 19 gewährleistet. Über ein solches tragendes Profil kann eine Kunststoffabdeckung 13 gesteckt oder geschoben werden, deren Außenkontur in weiten Grenzen frei gestaltet werden kann. Werden beispielsweise als U-Profile 19 solche mit ungleich langen Schenkeln verwendet, deren kürzere freie Enden oben und deren längere freie Enden 22 unten liegen, so kann die Kunststoffabdeckung 13 beispielsweise eine etwa dreieckige Außenkontur besitzen, wobei die Seitenflächen schräg zur Mitte nach oben ragen. Auf diesen Seitenflächen 29 werden die Solarzellen 4 aufgeklebt, wodurch bei entsprechender Wahl der Schrägstellung der Seitenflächen 29 ein optimaler Einfallswinkel der Sonnenstrahlen gewährleistet ist. Auch hier kann die Kunststoffabdekkung 13 auf der Innenseite Halterungen 21 zur Aufnahme eines Antennenstabes 20 aufweisen.

Selbstverständlich können die einzelnen Schranken 1 zusätzlich zur Solarzellen-Stromversorgung mit einem Stromleitungsnetz verbunden werden. Hierzu ist jedoch wegen der Verlegung der einzelnen Zuleitungen zu den einzelnen Schranken ein höherer Montageaufwand notwendig.

## Patentansprüche

1. Schrankenabsperranordnung (1) für Parkflächen, die jeweils einen Pfosten (2) und einen in diesem um eine horizontale Achse (14) schwenkbar gelagerten Schrankenarm (3) umfaßt, mit
a) elektrischem Antrieb,
b) Energieversorgung mittels Solarzellen (4),
c) einem Funkempfänger zur Ansteuerung des elektrischen Antriebs, wobei
d) im Pfosten (2) jeder Schranke die Antriebseinheit (5) und darunter wiederaufladbare Akkumulatoren (6) zu deren Stromversorgung angeordnet sind,
**dadurch gekennzeichnet, daß**
e) die Solarzellen (4) in der Oberfläche jedes Schrankenarmes (3) angeordnet sind,
f) der elektrische Antrieb aus einer Niedervolt-Gleichstrom-Antriebseinheit (5) besteht,
g) Antriebseinheit (5) und wiederaufladbare Akkumulatoren (6) oberhalb einer Soll-Bruchstelle und die Antriebseinheit (5) im oberen Bereich des Pfostens (2) angeordnet sind,
h) die Antriebseinheit (5) mittels eines Schlüsselschalters (10) vom Schrankenarm (3) zum Zwecke des Handbetriebes abkuppelbar ist,
i) jeder Stellplatz durch jeweils eine Schranke (1), bestehend aus einem Pfosten (2) und einem Schrankenarm (3), abgesperrt wird und
j) der Pfosten (2) jeweils an der gleichen Ecke der Einfahrtsseite jedes Stellplatzes steht.

2. Absperranordnung nach Anspruch 1,
dadurch **gekennzeichnet,** daß
der Schrankenarm (3) in der geschlossenen Stellung um einen Winkel (11) von der Waagerechten abweicht.

3. Absperranordnung nach einem der vorhergehenden Ansprüche,
dadurch **gekennzeichnet,** daß
der Schrankenarm (3) einen im wesentlichen rechteckigen Querschnitt besitzt und die Solarzellen (4) in der annähernd waagerechten Oberfläche, abgesenkt gegenüber den oberen Seitenkanten des Schrankenarmes (3), montiert sind.

4. Absperranordnung nach Anspruch 1, 2 oder 3,
dadurch **gekennzeichnet,** daß
der Schrankenarm (3) aus zwei im wesentlichen waagerecht stehenden Blechprofilen besteht, zwischen denen sich die Solarzellen (4) befinden.

5. Absperranordnung nach Anspruch 4,
dadurch **gekennzeichnet,** daß
es sich bei den Blechprofilen um U-Profile (19) handelt, deren freie Enden (22) nach außen ragen und auf welche außen Kunststoffabdeckungen (13) aufgesetzt sind.

6. Absperranordnung nach Anspruch 5,
dadurch **gekennzeichnet,** daß
die Kunststoffabdeckungen (13) an ihrer Innenseite Halterungen (21) zur Aufnahme eines Antennenstabes (20) aufweisen.

7. Absperranordnung nach einem der Ansprüche 5 oder 6,
dadurch **gekennzeichnet,** daß
die Profile im Bereich der Pfosten parallel zueinander auf gegenüberliegenden Seiten des Pfostens (2) verlaufen und über eine Achse (14) miteinander verbunden sind, die sich durch den Pfosten (2) hindurch erstreckt und in diesem gelagert ist.

8. Absperranordnung nach einem der vorhergehenden Ansprüche,
dadurch **gekennzeichnet,** daß
die Antriebseinheit (5) einen 24 Volt Gleichstrommotor aufweist und der Schrankenarm (3) 1,20 bis 1,50 m lang sowie 10 bis 20 cm breit ist.

9. Absperranordnung nach einem der Ansprüche 4 bis 8,
dadurch **gekennzeichnet,** daß
die Solarzellen (4) in einem von 90° abweichenden Winkel zwischen den im wesentlichen senkrecht stehenden Profilen des Schrankenarmes (3) montiert sind.

10. Absperranordnung nach einem der Ansprüche 1, 2, 4, 7, 8,
dadurch **gekennzeichnet,** daß
über ein zentrales Metallprofil im Zentrum des Querschnittes des Schrankenarmes (3) eine Kunststoffabdeckung (13) montiert ist, die schräg nach oben zur Mitte hin ragende Seitenflächen (29) aufweist, auf welche Solarzellen (4) in Form einer dünnen, flexiblen Folie aufgeklebt sind.

11. Absperransordnung nach Anspruch 10,
dadurch **gekennzeichnet,** daß
die Kunststoffabdeckung (13) auf ihrer Innenseite eine Halterung (21) zur Aufnahme eines Antennenstabes (20) besitzt.

12. Absperranordnung nach einem der vorhergehenden Ansprüche,
**dadurch gekennzeichnet, daß**
die Verschraubung des Pfostens (2) mit dem Untergrund bzw. einer mit diesem verbundenen Montageplatte als schwach dimensionierte Soll-Bruchstelle ausgebildet ist.

13. Absperrordnung nach einem der Ansprüche 1 bis 11,
**dadurch gekennzeichnet, daß**
der Pfosten (2) im wesentlichen aus Stahlblech besteht, wobei ein ringförmiger Bereich aus schwach dimensioniertem Kunststoff als soll-Bruchstelle angeordnet ist.

14. Absperranordnung nach Anspruch 12 oder 13,
**dadurch gekennzeichnet, daß**
die Soll-Bruchstelle elastisch ausgebildet ist, so daß vor dem Abreißen ein Auslenken des Pfostens um einen beschränkten Winkelbetrag ohne Beschädigung sowie eine Rückkehr in die ursprüngliche, senkrechte Lage des Pfostens (2) möglich ist.

## Claims

1. Barrier blocking arrangement (1) for parking areas, which in each case comprises a post (2) and a barrier arm (3) rotatably mounted therein about a horizontal shaft (14), having
a) electrical drive,
b) energy supply by means of solar cells (4),
c) a radio receiver for controlling the electrical drive, in which
d) the drive unit (5) and underneath it rechargeable accumulators (6) for its current supply are
arranged in the post (2) of each barrier, characterized in that
e) the solar cells (4) are arranged in the surface of each barrier arm (3),
f) the electrical drive consists of a low-volt d.c. drive unit (5),
g) the drive unit (5) and the rechargeable accumulators (6) are arranged above a desired break point and the drive unit (5) is arranged in the upper region of the post (2),
h) the drive unit (5) can be decoupled from the barrier arm (3) by means of a key-operated switch (10) for the purpose of manual operation,
i) each parking space is blocked in each case by a barrier (1), comprising a post (2) and a barrier arm (3), and
j) the post (2) in each case stands at the same corner of the entrance side of each parking space.

2. Blocking arrangement according to claim 1, characterized in that the barrier arm (3) in the closed position deviates from the horizontal line by an angle (11).

3. Blocking arrangement according to one of the preceding claims, characterized in that the barrier arm (3) has a substantially rectangular cross section and the solar cells (4) are mounted in the approximately horizontal surface, lowered with respect to the upper side edges of the barrier arm (3).

4. Blocking arrangement according to claim 1, 2 or 3, characterized in that the barrier arm (3) consists of two substantially horizontal sheet-metal sections, between which the solar cells (4) are located.

5. Blocking arrangement according to claim 4, characterized in that the sheet-metal sections are U-sections (19), the free ends (22) of which project to the outside and on which on the outside plastics covers (13) are attached.

6. Blocking arrangement according to claim 5, characterized in that the plastics covers (13) have at their inner side holders (21) for accommodating a bar antenna (20).

7. Blocking arrangement according to one of claims 5 or 6, characterized in that the sections in the region of the posts extend parallel to one another on opposite sides of the post (2) and are connected to one another by way of a shaft (14) which extends through the post (2) and is mounted therein.

8. Blocking arrangement according to one of the preceding claims, characterized in that the drive unit (5) has a 24 volt d.c. motor and the barrier arm (3) is 1.20 to 1.50 m long and 10 to 20 cm wide.

9. Blocking arrangement according to one of claims 4 to 8, characterized in that the solar cells (4) are mounted at an angle deviating from 90° between the substantially vertical sections of the barrier arm (3).

10. Blocking arrangement according to one of claims 1, 2, 4, 7, 8, characterized in that a plastics cover (13) is mounted by way of a central metal section in the centre of the cross section of the barrier arm (3), the cover having lateral faces (29) projecting in an inclined manner upwards towards the middle, on which faces solar cells (4) are affixed in the form of a thin, flexible film.

11. Blocking arrangement according to claim 10, characterized in that the plastics cover (13) on its inner side has a holder (21) for accommodating a bar antenna (20).

12. Blocking arrangement according to one of the preceding claims,
**characterized in that** the screwed connection of the posts (2) with the base and a mounting plate, respectively is formed by a low dimensioned predetermined breaking pointing.

13. Blocking arrangement according to claims 1 - 7, **characterized in that** the posts (2) essentially consist of sheets steel in which an angular area consisting of low dimensioned synthetic material as predetermined breaking area is arranged.

14. Blocking arrangement according to claims 12 or 13 **characterized in that** the predetermined breaking point is flexible permitting before breaking a deflection of the posts by a limited angular degree without causing damages as well as a returning in the original vertical position of the posts (2).

## Revendications

1. Ensemble d'interdiction d'accès à barrière (1) pour des aires de stationnement, comprenant chacun un poteau (2) et un bras de barrière (3) monté dans celui-ci de manière à pouvoir pivoter autour d'un axe horizontal (14), l'ensemble comportant
a) un mécanisme d'entraînement électrique,
b) une alimentation en énergie au moyen de cellules solaires (4),
c) un récepteur radio pour la commande du mécanisme d'entraînement électrique,
d) l'unité d'entraînement (5), et en-dessous de celle-ci des accumulateurs rechargeables (6) pour son alimentation courant, étant disposés dans le poteau (2) de chaque barrière,
caractérisé en ce que
e) les cellules solaires (4) sont disposées dans la surface externe de chaque bras de barrière (3),
f) le mécanisme d'entraînement électrique est constitué par une unité d'entraînement (5) à courant continu basse tension,
g) l'unité d'entraînement (5) et les accumulateurs rechargeables (6) sont disposés au-dessus d'une zone destinée à la rupture, et l'unité d'entraînement (5) est disposée dans la zone supérieure du poteau (2),
h) l'unité d'entraînement (5) peut être découplée du bras de barrière (3) au moyen d'un interrupteur à clé (10), en vue d'un fonctionnement manuel,
i) l'accès de chaque emplacement de stationnement est interdit par à chaque fois une barrière (1) constituée d'un poteau (2) et d'un bras de barrière (3), et
j) le poteau (2) est toujours situé dans le même coin du côté de l'entrée de chaque emplacement de stationnement.

2. Ensemble d'interdiction d'accès selon la revendication 1, caractérisé en ce que le bras de barrière (3), dans la position de fermeture, forme un angle (11) par rapport à l'horizontale.

3. Ensemble d'interdiction d'accès selon l'une des revendications précédentes, caractérisé en ce que le bras de barrière (3) présente une section transversale sensiblement rectangulaire, et en ce que les cellules solaires (4) sont montées dans la surface approximativement horizontale, en retrait vers le bas par rapport aux bords latéraux supérieurs du bras de barrière (3).

4. Ensemble d'interdiction d'accès selon la revendication 1, 2 ou 3, caractérisé en ce que le bras de barrière (3) est constitué de deux profilés en tôle disposés sensiblement à la verticale, entre lesquels se trouvent les cellules solaires (4).

5. Ensemble d'interdiction d'accès selon la revendication 4, caractérisé en ce que les profilés en tôle sont des profilés en "U" (19) dont les extrémités libres (22) sont dirigées vers l'extérieur et sur lesquelles sont rapportées à l'extérieur, des éléments de recouvrement (13) en matière plastique.

6. Ensemble d'interdiction d'accès selon la revendication 5, caractérisé en ce que les éléments de recouvrement (13) en matière plastique comportent sur leur côté intérieur, des supports (21) destinés à recevoir un barreau d'antenne (20).

7. Ensemble d'interdiction d'accès selon l'une des revendications 5 ou 6, caractérisé en ce que, dans la zone des poteaux, les profilés s'étendent parallèlement l'un par rapport à l'autre sur des côtés opposés du poteau (2), et sont reliés l'un à l'autre par un axe (14) qui s'étend au travers du poteau (2) dans lequel il est monté sur paliers.

8. Ensemble d'interdiction d'accès selon l'une des revendications précédentes, caractérisé en ce que l'unité d'entraînement (5) comprend un moteur à courant continu de 24 volts, et en ce que le bras de barrière (3) présente une longueur de 1,20 à 1,50 m, ainsi qu'une largeur de 10 à 20 cm.

9. Ensemble d'interdiction d'accès selon l'une des revendications 4 à 8, caractérisé en ce que les cellules solaires (4) sont montées entre les profilés sensiblement en position verticale, du bras de barrière (3), en formant avec ceux-ci un angle différent de 90°.

10. Ensemble d'interdiction d'accès selon l'une des revendications 1, 2, 4, 7, 8, caractérisé en ce que sur un profilé métallique central, au centre de la section transversale du bras de barrière (3), est monté un élément de recouvrement (13) en matière plastique, présentant des surfaces latérales (29) qui s'étendent de manière inclinées vers le haut en direction du centre, et sur lesquelles sont collées des cellules solaires (4) se présentant sous la forme d'une feuille mince, flexible.

11. Ensemble d'interdiction d'accès selon la revendication 10, caractérisé en ce que l'élément de recouvrement (13) possède sur son côté intérieur, un support (21) destiné à recevoir un barreau d'antenne (20).

12. Ensemble d'interdiction d'accès selon l'une des revendications précédentes, caractérisé en ce que la fixation par vissage du poteau (2) sur le sol ou une plaque de montage solidaire de celui-ci, est réalisée en tant que zone faiblement dimensionnée, destinée à la rupture.

13. Ensemble d'interdiction d'accès selon l'une des revendications 1 à 11, caractérisé en ce que le poteau (2) est essentiellement réalisé en tôle d'acier, une zone de forme annulaire en matière plastique, faiblement dimensionnée, étant prévue en tant que zone destinée à la rupture.

14. Ensemble d'interdiction d'accès selon la revendication 12 ou 13, caractérisé en ce que la zone destinée à la rupture est de configuration élastique, de sorte qu'avant son arrachement, le poteau peut dévier d'une valeur angulaire limitée, sans détérioration, et le poteau (2) peut revenir dans sa position initiale verticale.
